# EUROPÄISCHE PATENTSCHRIFT

(11) **EP 4 091 951 B1**
(45) Veröffentlichungstag und Bekanntmachung des Hinweises auf die Patenterteilung: **16.07.2025**
(21) Anmeldenummer: 22173686.1
(22) Anmeldetag: 17.05.2022
(51) Int. Cl.: B65D 3/08, B65D 3/10, B65D 5/02, B65D 5/36

(54) **FALTBECHER**
COLLAPSIBLE CUP
GOBELET PLIANT

(30) Priorität: 18.05.2021 DE 202021102693 U
(43) Veröffentlichungstag der Anmeldung: 23.11.2022
(73) Patentinhaber: GPI Frankfurt & Augsburg GmbH, 65830 Kriftel (DE)
(72) Erfinder: SPAHLINGER, Caroline, 65795 Hattersheim am Main (DE)
(74) Vertreter: Hauck Patent- und Rechtsanwälte PartmbB

(56) Entgegenhaltungen:
- WO-A1-03/059130
- WO-A1-2008/078761
- FR-A1- 2 843 581
- GB-A- 2 146 622
- US-A- 3 411 692
- US-A- 5 492 269

## Beschreibung

Die Erfindung betrifft einen Faltbecher aus Karton für Pommes Frites, Kartoffelecken, Chicken-Nuggets und andere Gegenstände für den Schnellverzehr.

In der Fastfood-Systemgastronomie werden Einwegbehältnisse für Pommes Frites, Kartoffelecken, Chicken-Nuggets und andere Gegenstände für den Schnellverzehr (Verzehrsgegenstände) verwendet. Für Pommes Frites bekannt sind Pommes-Schütten aus Karton, die zwei nach oben sich erweiternde Seitenwände, diese randseitig miteinander verbindende Verbindungslaschen mit Faltlinien und eine mit dem unteren Rand der beiden Seitenwände verbundene und eine Mittelfaltlinie aufweisende Bodenwand haben. Die Pommes-Schütte ist um die Faltlinien flach zusammenlegbar, sodass sie platzsparend gestapelt werden kann. Vor dem Befüllen wird die Schütte durch Drücken gegen die Faltlinien der Verbindungslaschen aufgerichtet. Ein Ausführungsbeispiel ist im ECMA-Codebook der Faltschachtel-Konstruktionsmuster unter der Bezeichnung F 70.54.00.00 angegeben. Die aufgerichtete Pommes-Schütte ist nicht formstabil, weist konstruktionsbedingt nur ein geringes Fassungsvermögen auf und ermöglicht keinen bequemen Eingriff mit der Hand.

Für Kartoffelecken und Chicken-Nuggets werden vielfach oben offene Schalen (Trays) oder Clamshell-Schachteln (Burger-Boxen) verwendet, die zwei um eine Faltlinie aneinandergelenkte und an der Vorderkante miteinander verriegelbare Schalenteile aufweisen. Diese Schalen können im aufgerichteten Zustand ineinandergestapelt platzsparend aufbewahrt werden. Die Entnahme einer einzelnen Schachtel aus dem Stapel für das Befüllen mit Verzehrsgegenständen wird dadurch erschwert, dass die genesteten Schalen aneinander haften. Aus den offenen Schalen können die Verzehrsgegenstände leicht herausfallen und die Befüllbarkeit der Clamshell-Schachteln ist aufgrund der Teilung in zwei Hälften begrenzt.

FR 2 843 581 A1 zeigt ein Beispiel für einen bekannten Faltbecher aus Karton.

Davon ausgehend liegt der Erfindung die Aufgabe zugrunde, einen Behälter aus Karton zur Verfügung zu stellen, der platzsparend gelagert werden kann, einfach für das Befüllen mit Verzehrsgegenständen bereitgestellt werden kann und ein großes Füllvolumen sowie einen bequemen Eingriff mit der Hand ermöglicht.

Die Aufgabe wird erfindungsgemäß durch einen Faltbecher mit den Merkmalen von Anspruch 1 gelöst. Vorteilhafte Ausführungsarten des Faltbechers sind in Unteransprüchen angegeben.

Der erfindungsgemäße Faltbecher aus Karton umfasst eine umlaufende Seitenwand mit einem kreisrunden oberen Rand, der eine obere Öffnung umgibt, einem mehreckigen unteren Rand mit geradlinigen Seiten zwischen den Ecken, der eine untere Öffnung umgibt, von den Ecken ausgehend sich in Richtung auf den oberen Rand über einen Teil der Höhe der Seitenwand erstreckenden ersten vertikalen Faltlinien, zwei diametral einander gegenüberliegenden zweiten vertikalen Faltlinien, die sich jeweils von einer Ecke am unteren Rand aus vertikal nach oben bis zum oberen Rand der Seitenwand erstrecken, und einen Boden mit mindestens einer über eine erste horizontale Faltlinie mit einer geradlinigen Seite des unteren Randes verbundenen Bodenwand und mindestens einer die Bodenwand in horizontaler Ausrichtung in der unteren Öffnung haltenden Bodenlasche.

Der erfindungsgemäße Faltbecher kann flach zusammengelegt in Stapeln platzsparend aufbewahrt werden. Im flach zusammengelegten Zustand des Faltbechers sind zwei durch die zweiten vertikalen Faltlinien begrenzte Seitenwandabschnitte der Seitenwand um die zweiten vertikalen Faltlinien flach zusammengelegt und ist die Bodenwand zwischen die Seitenwandabschnitte oder von diesen weg nach außen gefaltet. Aus dem flach zusammengelegten Zustand ist der Faltbecher leicht durch Drücken gegen die Außenseiten der beiden zweiten vertikalen Faltlinien und Falten der Bodenwand in horizontale Ausrichtung in der unteren Öffnung aufrichtbar. Infolgedessen kann der Faltbecher durch einfaches Abnehmen vom Stapel und Aufrichten leicht für das Befüllen mit Verzehrsgegenständen bereitgestellt werden. Dadurch, dass der aufgerichtete Faltbecher einen kreisrunden oberen Rand und einen mehreckigen unteren Rand aufweist, kann er ein besonders großes Fassungsvermögen aufweisen. Zudem ermöglicht der kreisrunde obere Rand ein leichtes Eingreifen durch die obere Öffnung. Durch den mehreckigen unteren Rand mit geradlinigen Seiten und die Anlenkung der Bodenwand über eine Faltlinie an dem unteren Rand wird der Faltbecher im aufgerichteten Zustand stabilisiert. Zudem ermöglicht dies, den Faltbecher flach zusammengelegt zu stapeln und einfach aufzurichten. Nach dem Gebrauch kann der Faltbecher wieder flach zusammengelegt und platzsparend entsorgt werden.

Gemäß einer Ausführungsart der Erfindung weist die Seitenwand auf beiden Seiten jeder zweiten vertikalen Faltlinie eine bogenförmige Faltlinie auf, die sich jeweils von einem unteren Ende zu einem oberen Ende einer zweiten vertikalen Faltlinie erstrecken, wodurch die Seitenwand durch Drücken der von den bogenförmigen Faltlinien umgrenzten Seitenwandbereiche nach innen in eine konkave Form in aufgerichteter Stellung stabilisierbar ist. Die von den bogenförmigen Faltlinien umgrenzten Seitenwandbereiche können durch Drücken der zweiten vertikalen Faltlinie von außen nach innen in eine stabile Lage gebracht werden, in der sie die konkave Form aufweisen und die Seitenwand so vorspannen, dass die kreisrunde Form des oberen Randes stabilisiert wird. Wenn sich die Seitenwandbereiche nicht in der stabilen Lage mit der konkaven Form befinden, können sich die beiden Seitenwandabschnitte um die zweiten vertikalen Faltlinien einander annähern, sodass der obere Rand eine linsenförmige Kontur annimmt, ähnlich wie bei den Pommes-Schütten. Durch die bogenförmigen Faltlinien kann somit ein bequemer Eingriff in die obere Öffnung mit der Hand erleichtert werden.

Gemäß einer Ausführungsart weist der Faltbecher einen automatischen Boden auf, der die Bodenwand und eine über eine zweite horizontale Faltlinie mit einer geradlinigen Seite des unteren Randes verbundene Bodenlasche umfasst, die in eine die untere Öffnung abdeckende horizontale Ausrichtung aufrichtbar sind. Der automatische Boden erleichtert das Aufrichten des Faltbechers. Hierfür kann es ausreichen, von außen gegen die zweiten vertikalen Faltlinien zu drücken, wobei die Bodenlasche die Bodenwand in die horizontale Ausrichtung in der unteren Öffnung schwenkt und in dieser Ausrichtung hält. Gegebenenfalls kann die Bodenwand zusätzlich noch etwas in die horizontale Ausrichtung nachgedrückt werden. Alternativ weist der Faltbecher einen Boden auf, der nicht automatisch beim Aufrichten des Faltbechers schließt. Beispielsweise hat der Boden eine Bodenwand, die an einem Rand, der von der ersten horizontalen Faltlinie entfernt ist, eine vorstehende Bodenlasche aufweist, die in eine Öffnung am unteren Rand der Seitenwand einsetzbar ist, um die Bodenwand in horizontaler Ausrichtung zu halten. Gemäß einem anderen Beispiel ist die Bodenlasche über eine weitere horizontale Faltlinie mit der Bodenwand verbunden und hinter einer geradlinigen Seite des unteren Randes der Seitenwand verriegelbar.

Gemäß einer weiteren Ausführungsart umfasst der automatische Boden eine Bodenlasche, die über die zweite horizontale Faltlinie mit der geradlinigen Seite des unteren Randes verbunden ist, die der geradlinigen Seite des unteren Randes gegenüberliegt, mit der die Bodenwand über die erste horizontale Faltlinie verbunden ist, wobei die Bodenlasche durch eine mittlere Faltlinie, die parallel zu der zweiten horizontalen Faltlinie verläuft, in einen distalen und einen proximalen Laschenabschnitt unterteilt ist, wobei der distale Laschenabschnitt mit der Unterseite der Bodenwand verklebt ist und der proximale Laschenabschnitt nicht mit der Unterseite der Bodenwand verklebt ist, wodurch im flachliegenden Zustand des Faltbechers die Bodenwand um die erste horizontale Faltlinie gegen die Innenseite des einen Seitenwandabschnittes gefaltet und der proximale Laschenabschnitt um die zweite horizontale Faltlinie gegen die Innenseite des anderen Seitenwandabschnittes gefaltet ist und im aufgerichteten Zustand die Bodenwand und die Bodenlasche um die ersten und zweiten horizontalen Faltlinien in die untere Öffnung hineingefaltet sind. Beim Aufrichten des Faltbechers wird die Bodenwand durch die Bodenlasche in die horizontale Ausrichtung geschwenkt. In der horizontalen Ausrichtung liegt auch der proximale Laschenabschnitt an der Bodenwand an, wodurch der Boden zumindest teilweise mehrlagig und höher belastbar ist.

Gemäß einer weiteren Ausführungsart weist die Bodenwand eine mehreckige Kontur mit geradlinigen Seiten entsprechend dem unteren Rand der Seitenwand auf. Hierdurch kann erreicht werden, dass die Bodenwand am äußeren Rand am unteren Rand der Seitenwand anliegt und die Verzehrsgegenstände oder Abrieb sicher im Faltbecher zurückgehalten werden.

Gemäß einer weiteren Ausführungsart weist die Bodenwand an mindestens einer Seite eine über eine seitliche Faltlinie angelenkte Faltlasche auf, die im aufgerichteten Zustand des Faltbechers nach oben geklappt ist und an der Innenseite der Seitenwand anliegt. Hierdurch wird die Abdichtung des Bodens weiter verbessert.

Gemäß einer weiteren Ausführungsart weist die Bodenwand die Faltlasche an einer Seite auf, die der über die erste horizontale Faltlinie an die Seitenwand angelenkten Seite gegenüberliegt. Hierdurch wird die Abdichtung des Bodens weiter verbessert, da auf der Seite der Faltlasche am ehesten Spalte zwischen Bodenwand und Seitenwand verbleiben.

Gemäß einer weiteren Ausführungsart weist der Faltbecher Faltlaschen an den beiden Seiten der Bodenwand auf, die an die Seite angrenzen, die der über eine erste horizontale Faltlinie mit der Seitenwand verbundenen Seite gegenüberliegt. Hierdurch wird die Abdichtung weiter verbessert.

Erfindungsgemäß weist der Faltbecher am unteren Rand an den geradlinigen Seiten, die an die zweiten vertikalen Faltlinien angrenzen, über dritte horizontale Faltlinien verbundene seitliche Bodenlaschen auf, wobei eine seitliche Bodenlasche von jeweils zwei benachbarten seitlichen Bodenlaschen über eine in einem Winkel von 45° zur dritten horizontalen Faltlinie geneigte Diagonalfalte mit einer Verbindungslasche verbunden ist, die mit der benachbarten seitlichen Bodenlasche verklebt ist, wodurch im zusammengefalteten Zustand des Faltbechers die seitlichen Bodenlaschen um die Diagonalfalten zusammengefaltet und im aufgerichteten Zustand des Faltbechers um die dritten horizontalen Faltlinien in die untere Öffnung hineingefaltet sind. Die seitlichen Bodenlaschen werden beim Aufrichten der Faltschachtel automatisch in eine horizontale Ausrichtung in die untere Öffnung hineingefaltet. Gemäß einer Ausführungsart sind die seitlichen Bodenlasche zusätzliche Bestandteile eines automatischen Bodens. Dabei können die seitlichen Bodenlaschen in der aufgerichteten Stellung an der Unterseite der Bodenwand anliegen und diese halten, sodass der Boden besonders hoch belastbar ist. Gemäß einer anderen Ausführungsart sind die seitlichen Bodenlaschen zusätzlich zu einer Bodenwand vorhanden, die beim Aufrichten nicht automatisch schließt, sondern von Hand geschlossen werden muss. Bei dieser Ausführungsart kann die Bodenwand allein von den seitlichen Bodenlaschen in horizontaler Ausrichtung gehalten werden.

Erfindungsgemäß weisen die seitlichen Bodenlaschen, die benachbart zu der ersten horizontalen Faltlinie angeordnet sind, an den aufeinanderzu gewandten Seiten neben den dritten horizontalen Faltlinien vorstehende Nasen auf, die im aufgerichteten Zustand des Faltbechers unter der Bodenwand angeordnet sind. Hierdurch kann sichergestellt werden, dass die Bodenwand beim Aufrichten des automatischen Bodens oberhalb der zweiten Bodenlaschen angeordnet ist, da die Nasen unter die Bodenwand geschwenkt werden.

Gemäß einer weiteren Ausführungsart hat der Faltbecher am unteren Rand der Seitenwand sechs Ecken und sechs geradlinige Seiten. Der untere Rand kann auch mit einer anderen Anzahl Ecken und Seiten ausgebildet sein. Zumindest weist er vier Ecken und vier Seiten auf. Bevorzugt weist er eine geradzahlige Anzahl Ecken und geradzahlige Anzahl Seiten auf.

Gemäß einer weiteren Ausführungsart weist die Seitenwand neben dem oberen Rand diametral einander gegenüberliegende Öffnungen auf. Die Öffnungen können zum Verriegeln eines Deckels verwendet werden.

Gemäß einer weiteren Ausführungsart umfasst der Faltbecher einen kreisrunden Deckel, der vom Umfang radial nach außen vorstehende Steckzungen aufweist, die in die Öffnungen der Seitenwand eingesetzt sind. Durch den kreisrunden Deckel kann die obere Öffnung geschlossen werden. Zugleich kann der Deckel den Faltbecher in aufgerichteter Stellung stabilisieren, indem er die Seitenwand am oberen Rand innen abstützt.

Gemäß einer weiteren Ausführungsart weist der Deckel zwei voneinander beanstandete Eingriffslöcher auf. Hierdurch wird das Einsetzen und Entnehmen des Deckels erleichtert.

Gemäß einer weiteren Ausführungsart sind die Eingriffslöcher jeweils durch eine kreisbogenförmige Ausstanzung und eine von einem Ende zum anderen Ende der Ausstanzung sich erstreckende und mit einer innerhalb der Ausstanzung angeordneten Eingriffslasche verbundene obere Faltlinie gebildet. Die Eingriffslaschen können die Eingriffslöcher schließen, um den Faltbecher möglichst gut abzudecken. Hierdurch können Verzehrsgegenstände besser vor Verunreinigungen und vor einem vorzeitigen Abkühlen geschützt werden.

In der vorliegenden Anmeldung beziehen sich die Angaben "oben" und "unten" sowie "vertikal" und "horizontal" auf den vollständig aufgerichteten Faltbecher, bei dem die Bodenwand horizontal ausgerichtet ist und sich der obere Rand oberhalb des unteren Randes befindet.

Die Erfindung wird nachfolgend anhand der anliegenden Zeichnungen eines Ausführungsbeispiels näher erläutert. In den Zeichnungen zeigen:
- Fig. 1: einen Zuschnitt des Faltbechers flach ausgebreitet in einer Perspektivansicht schräg von oben;
- Fig. 2: ein aus dem Zuschnitt gebildeter Faltbecher im flachliegenden Zustand schräg von oben;
- Fig. 3: der Faltbecher teilweise aufgerichtet in einer Hinteransicht;
- Fig. 4: der Faltbecher teilweise aufgerichtet in einer Perspektivansicht schräg von oben;
- Fig. 5: der Faltbecher teilweise aufgerichtet in einer Unteransicht;
- Fig. 6: der Faltbecher weiter aufgerichtet in einer Unteransicht;
- Fig. 7: der Faltbecher vollständig aufgerichtet in einer Seitenansicht;
- Fig. 8: der Faltbecher vollständig aufgerichtet in einer Draufsicht;
- Fig. 9: der Faltbecher vollständig aufgerichtet in einer Perspektivansicht schräg von oben;
- Fig. 10: der Faltbecher vollständig aufgerichtet in einer Perspektivansicht schräg von der Seite;
- Fig. 11: der Faltbecher vollständig aufgerichtet in einer Unteransicht;
- Fig. 12: der Faltbecher mit eingesetztem Deckel in einer Perspektivansicht schräg von oben.

Gemäß Fig. 1 weist ein einteiliger Zuschnitt 1 aus Karton eine Seitenwand 2 mit einem kreisbogenförmigen oberen Rand 3 und einen von sechs aufeinanderfolgenden Seiten 4.1 bis 4.6 gebildeten unteren Rand 5 auf. Die Seiten 4.1 bis 4.6 sind in Fig. 1 von links nach rechts durchnummeriert. Benachbarte geradlinige Seiten 4.1 und 4.2, 4.2 und 4.3, 4.3 und 4.4, 4.5 und 4.6 des unteren Randes 5 schließen einen stumpfen Winkel miteinander ein.

Ausgehend von der Ecke 6.1 zwischen der in Fig. 1 ganz links angeordneten geradlinigen Seite 4.1 und der rechts daneben angeordneten geradlinigen Seite 4.2 erstreckt sich eine erste vertikale Faltlinie 7.1 in Richtung auf den oberen Rand 3 über einen Teil der Höhe der Seitenwand 2. Weitere erste vertikale Faltlinien 7.2, 7.3, 7.4 erstrecken sich ausgehend von den weiteren Ecken 6.3, 6.4, 6.6 zwischen benachbarten geradlinigen Seiten 4.3 und 4.4, 4.4 und 4.5 und am rechten Rand von 4.6 aus über einen Teil der Höhe der Seitenwand 2 auf den oberen Rand 3 zu.

Im Beispiel erstrecken sich die ersten vertikalen Faltlinien 7.1 bis 7.4 über ca. 40 % bis 50 % der Höhe der Seitenwand 2.

Ausgehend von den Ecken 6.2 und 6.5 zwischen den geradlinigen Seiten 4.2 und 4.3 sowie den geradlinigen Seiten 4.5 und 4.6 erstrecken sich zweite vertikale Faltlinien 8.1, 8.2 bis zum oberen Rand 3 der Seitenwand 2.

Auf beiden Seiten jeder zweiten vertikalen Faltlinie 8.1, 8.2 weist die Seitenwand 2 eine bogenförmigen Faltlinie 9.1, 9.2 und 9.3, 9.4 auf, die sich jeweils vom unteren Ende bis zum oberen Ende einer zweiten vertikalen Faltlinie 8.1, 8.2 erstrecken. Jeweils zwei bogenförmige Faltlinien 9.1 und 9.2 sowie 9.3, 9.4 begrenzen linsenförmige Seitenwandbereiche 10.1, 10.2.

Neben der in Fig. 1 rechten ersten vertikalen Faltlinie 7.4 weist die Seitenwand 2 eine seitlich vorstehende Klebelasche 11 auf.

Die geradlinige Seite 4.4 ist über eine erste horizontale Faltlinie 12 mit einer Bodenwand 13 verbunden, die sechs Ecken und sechs geradlinige Seiten aufweist. Die Bodenwand 13 ist an den Seiten gegenüber der ersten horizontalen Faltlinie 12 und an den beiden daneben angeordneten Seiten über seitliche Faltlinien 14.1, 14.2, 14.3 mit trapezförmigen Faltlaschen 15.1, 15.2, 15.3 verbunden.

Die in Fig. 1 links angeordnete geradlinige Seite 4.1 der Seitenwand 2 ist über eine zweite horizontale Faltlinie 16 mit einer Bodenlasche 17 verbunden. Diese ist durch eine Mittelfaltlinie 18 in einen proximalen Laschenabschnitt 17.1 und einen distalen Laschenabschnitt 17.2 unterteilt.

Die geradlinigen Seiten 4.2, 4.3 4.5, 4.6 am unteren Rand 5 der Seitenwand 2 sind über dritte horizontale Faltlinien 19.1, 19.2, 19.3, 19.4 mit seitlichen Bodenlaschen 20.1, 20.2, 20.3, 20.4 verbunden, die jeweils eine annähernd dreieckige Form aufweisen. Die mit den geradlinigen Seiten 4.2 und 4.5 verbundenen seitlichen Bodenlaschen 20.1, 20.3 sind auf der Seite der jeweils benachbarten seitlichen Bodenlasche 20.2, 20.4 über eine Diagonalfaltlinie 21.1, 21.2 jeweils mit einer keilförmigen Verbindungslasche 22.1, 22.2 verbunden. Die Diagonalfaltlinien 21.1, 21.2 sind jeweils in einem Winkel von 45° zu der zweiten geradlinigen Seite 4.2, 4.5 ausgerichtet.

Die neben der Bodenwand 15 angeordneten seitlichen Bodenlaschen 20.2, 20.3 weisen auf der Seite neben der Bodenwand 13 angrenzend an die erste horizontale Faltlinie 19.2, 19.3 seitlich vorstehende Nasen 23.1, 23.2 auf.

In der Nähe des oberen Randes 3 hat die Seitenwand 2 oberhalb der ersten horizontalen Faltlinie 12 und der zweiten horizontalen Faltlinie 16 rechteckige Öffnungen 24.1, 24.2.

Zum Vorkleben des Zuschnittes 1 werden die Bodenwand 13 um die erste horizontale Faltlinie 12, die Bodenlasche 17 um die zweite horizontale Faltlinie 16 und die seitlichen Bodenlaschen 20.1, 20.2, 20.3, 20.4 um die dritten horizontalen Faltlinien 19.1, 19.2, 19.3, 19.4 gegen die Innenseite der Seitenwand 2 geklappt. Ferner werden der distale Abschnitt 17.2 um die mittlere Faltlinie 18 gegen den proximalen Abschnitt 17.1 der Bodenlasche 17 und die Verbindungslaschen 22.1, 22.2 um die Diagonalfaltlinien 21.1, 21.2 gegen die Außenseiten der damit verbundenen seitlichen Bodenlaschen 20.1, 20.3 gefaltet.

Danach wird der rechts neben der vertikalen Faltlinie 8.2 angeordnete Teil des Zuschnittes 1 um die zweite vertikale Faltlinie 8.2 gegen den benachbarten Teil des Zuschnittes 1 geklappt und hierbei die seitliche Bodenlasche 20.4 mit dem Verbindungsabschnitt 22.2 der seitlichen Bodenlasche 20.3 verklebt.

Danach wird der in Fig. 1 links neben der zweiten vertikalen Faltlinie 8.1 angeordnete Teil des Zuschnittes 2 um die zweite vertikale Faltlinie 8.1 gegen den benachbarten Teil des Zuschnittes 2 geklappt und hierbei die Verbindungslasche 22.1 mit der benachbarten seitlichen Bodenlasche 20.2, der distale Laschenabschnitt 17.2 der Bodenlasche 17 mit der Unterseite der Bodenwand 13 und die Klebelasche 11 mit der Innenseite des in Fig. 1 linken Randes der Seitenwand 2 verklebt.

Die solchermaßen vorgeklebte Faltschachtel 25 ist in Fig. 2 gezeigt. Sie befindet sich im einem flachliegenden Zustand und kann platzsparend gestapelt werden.

Die Herstellung des Zuschnittes 1 und das Vorkonfektionieren der Faltschachtel 25 bis zu dem in Fig. 2 gezeigten Zustand erfolgen vorzugsweise beim Faltschachtelhersteller.

Zum Aufrichten der Faltschachtel 25 werden gemäß Fig. 3 bis 5 die zweiten vertikalen Faltlinien 8.1, 8.2 aufeinanderzugedrückt. Hierbei falten sich zwei Seitenwandabschnitte 2.1, 2.2 der Seitenwand 2 zwischen den zweiten vertikalen Faltlinien 8.1, 8.2 auf, wobei der obere Rand 3 zwischen den zweiten vertikalen Faltlinien 8.1, 8.2 einen gekrümmten linsenförmigen Verlauf um eine obere Öffnung 26 annimmt und der untere Rand 5 ein flaches Sechseck bildet. Beim Aufrichten werden die jeweils benachbarten seitlichen Bodenlaschen 20.1, 20.2 und 20.3, 20.4 in eine untere Öffnung 27 innerhalb des unteren Randes 5 gefaltet und schwenkt die Bodenlasche 17 die Bodenwand 13 in die untere Öffnung 27 hinein. Hierbei stellen die Nasen 23.1, 23.2 sicher, dass die Bodenwand 13 oberhalb der seitlichen Bodenlaschen 20.1, 20.2, 20.3, 20.4 angeordnet ist. Beim Schwenken der Bodenwand 13 in die untere Öffnung 27 hinein legen sich die Faltlaschen 15.1, 15.2, 15.3 an die Innenseite der Seitenwand 2 an. Hierfür können die seitlichen Faltlinien 14.1, 14.2, 14.3 beim Vorkleben der Faltschachtel 25 vorgebrochen werden.

Durch Drücken gegen die Oberseite der Bodenwand 13 kann diese nach tiefer bis in eine horizontale Ausrichtung in der unteren Öffnung 27 geschwenkt werden, wobei der untere Rand 5 der Seitenwand 2 die Form eines regelmäßigen Sechseckes annimmt. Dies ist in Fig. 6 gezeigt. Danach hat der obere Rand 3 eine kreisrunde Form, kann aber noch verhältnismäßig leicht verformt werden.

Zum vollständigen Aufrichten des Faltbechers 25 wird von außen gegen die zweiten vertikalen Faltlinien 8.1, 8.2 gedrückt, sodass die zwischen den bogenförmigen Faltlinien 9.1, 9.2, 9.3, 9.4 angeordneten Seitenwandbereiche 10.1, 10.2 nach innen in eine stabile Lage gedrückt werden, in der sie eine konkave Form annehmen. In diesem Zustand, der in den Fig. 7 bis 12 gezeigt ist, nimmt der obere Rand 3 der Seitenwand 2 eine stabile kreisrunde Form an.

Der solchermaßen aufgerichtete Faltbecher 25 weist ein maximales Volumen auf und ermöglicht einen leichten Eingriff durch die obere Öffnung 26. Ferner wird durch die Bodenwand 13 mit den Faltlaschen 20.1, 20.2, 20.3, 20.4 eine gute Abdichtung des Bodens erreicht, die für den Verzehr stückiger bzw. fester Verzehrsgegenstände völlig ausreicht. Das Aufrichten des Faltbechers 25 vom flachliegenden in den vollständig aufgerichteten Zustand ist äußerst einfach und schnell durchführbar.

Gemäß Fig. 12 ist der Faltbecher durch einen eingesetzten Deckel 28 abgedeckt. Der Deckel 28 ist kreisrund und weist am Umfang radial nach außen vorstehende Steckzungen 29.1, 29.2 auf, die in die Öffnungen 24.1, 24.2 der Seitenwand 2 eingesetzt sind. Ferner hat der Deckel 28 zwei voneinander beabstandete Eingriffslöcher 30.1, 30.2. Diese sind jeweils durch eine kreisbogenförmige Ausstanzung 31.1, 31.2 und eine vom einen Ende zum anderen Ende der Ausstanzung 31.1, 31.2 sich erstreckende und mit einer innerhalb der Ausstanzung angeordneten Eingriffslasche 32.1, 32.2 verbundene obere Faltlinie 33.1, 33.2 bildet. Die oberen Faltlinien 33.1, 33.2 sind auf einander zugewandten Seiten der Eingriffslöcher 30.1, 30.2 angeordnet und parallel zueinander ausgerichtet. Durch die Eingriffslaschen 31.1, 31.2 wird das Eindringen von Verunreinigungen verhindert und eine Abkühlung des Inhaltes besser vermieden. Zur Entnahme des Deckels 28 können die Eingriffslaschen 31.1, 31.2 leicht nach innen gedrückt und der Deckel 28 aus der oberen Öffnung 26 herausgezogen werden.

## Patentansprüche

1. Faltbecher aus Karton umfassend eine umlaufende Seitenwand (2) mit einem kreisrunden oberen Rand (3), der eine obere Öffnung (26) umgibt, einem mehreckigen unteren Rand (5) mit geradlinigen Seiten (4.1 bis 4.6) zwischen den Ecken (6.1 bis 6.6), der eine untere Öffnung (27) umgibt, von den Ecken (6.1, 6.3, 6.4, 6.6) ausgehend sich in Richtung auf den oberen Rand (3) über einen Teil der Höhe der Seitenwand (2) erstreckenden ersten vertikalen Faltlinien (7.1 bis 7.4), zwei diametral einander gegenüberliegenden zweiten vertikalen Faltlinien (8.1, 8.2), die sich jeweils von einer Ecke (6.2, 6.5) am unteren Rand (5) aus vertikal nach oben bis zum oberen Rand (3) der Seitenwand (2) erstrecken, und einen Boden mit mindestens einer über eine erste horizontale Faltlinie (12) mit einer geradlinigen Seite (4.4) des unteren Randes (5) verbundenen Bodenwand (13) und mindestens einer die Bodenwand (13) in horizontaler Ausrichtung in der unteren Öffnung (27) haltenden Bodenlasche (17), wobei der Faltbecher am unteren Rand (5) an den geradlinigen Seiten (4.2, 4.3, 4.5, 4.6), die an die zweiten vertikalen Faltlinien (8.1, 8.2) angrenzen, über dritte horizontale Faltlinien (19.1, 19.2, 19.3, 19.4) verbundene seitliche Bodenlaschen (20.1 bis 20.4) aufweist, wobei eine seitliche Bodenlasche (20.1, 20.3) von jeweils zwei benachbarten seitlichen Bodenlaschen (20.1, bis 20.4) über eine in einem Winkel von 45° zur dritten horizontalen Faltlinie geneigte Diagonalfaltlinie (21.1, 21.2) mit einer Verbindungslasche (22.1, 22.2) verbunden ist, die mit der benachbarten seitlichen Bodenlasche (20.2, 20.4) verklebt ist, wodurch im zusammengefalteten Zustand die seitlichen Bodenlaschen (20.1, bis 20.4) um die Diagonalfaltlinien (21.1, 21.2) zusammengefaltet und im aufgerichteten Zustand um die dritten horizontalen Faltlinien (19.1, bis 19.4) in die untere Öffnung (27) hineingefaltet sind, **dadurch gekennzeichnet, dass** die seitlichen Bodenlaschen (20.2, 20.3), die benachbart zu der ersten horizontalen Faltlinie (12) angeordnet sind, an den aufeinander zugewandten Seiten neben den dritten horizontalen Faltlinien (19.2, 19.3) vorstehende Nasen (23.1, 23.2) aufweisen, die in aufgerichtetem Zustand des Faltbechers unter der Bodenwand (13) angeordnet sind.

2. Faltbecher nach Anspruch 1, bei dem die Seitenwand (2) auf beiden Seiten jeder zweiten vertikalen Faltlinie (8.1, 8.2) eine bogenförmige Faltlinie (9.1, 9.2, 9.3, 9.4) aufweist, die sich jeweils von einem unteren Ende bis zu einem oberen Ende einer zweiten vertikalen Faltlinie (8.1, 8.2) erstrecken, wodurch die Seitenwand (2) durch Drücken der von den bogenförmigen Faltlinien umgrenzten Seitenwandbereiche (10.1, 10.2) nach innen in eine konkave Form in aufgerichteter Stellung stabilisierbar ist.

3. Faltbecher nach Anspruch 1 oder 2, der einen automatischen Boden aufweist, der die Bodenwand (13) und eine über eine zweite horizontale Faltlinie (16) mit einer geradlinigen Seite (4.1) des unteren Randes (5) verbundene Bodenlasche (17) umfasst, die durch Aufrichten des Faltbechers in eine die untere Öffnung (27) abdeckende horizontale Ausrichtung aufrichtbar sind.

4. Faltschachtel nach Anspruch 3, bei der der automatische Boden die Bodenlasche (17) umfasst, die über die zweite horizontale Faltlinie (16) mit der geradlinigen Seite (4.1) des unteren Randes (5) verbunden ist, die der geradlinigen Seite (4.4) des unteren Randes (5) gegenüberliegt, mit der die Bodenwand (12) über die erste horizontale Faltlinie (12) verbunden ist, wobei die Bodenlasche (17) durch eine mittlere Faltlinie (18), die parallel zu der zweiten horizontalen Faltlinie (16) verläuft, in einen distalen und einen proximalen Laschen abschnitt (17.2, 17.1) unterteilt ist, wobei der distale Laschenabschnitt (17.2) mit der Unterseite der Bodenwand (13) verklebt ist und der proximale Laschenabschnitt (17.1) nicht mit der Unterseite der Bodenwand (13) verklebt ist, wodurch im flachliegenden Zustand des Faltbechers die Bodenwand (13) um die erste horizontale Faltlinie (12) gegen die Innenseite des einen Seitenwandabschnittes (2.2) gefaltet und der proximale Laschenabschnitt (17.1) um die zweite horizontale Faltlinie (16) gegen die Innenseite des anderen Seitenwandabschnittes (2.1) gefaltet ist und im aufgerichteten Zustand die Bodenwand (13) und die Bodenlasche (17) um die ersten und zweiten horizontalen Faltlinien (12, 16) in die untere Öffnung (27) hineingefaltet sind.

5. Faltbecher nach einem der Ansprüche 1 bis 4, bei der die Bodenwand (13) eine mehreckige Kontur mit geradlinigen Seiten entsprechend dem unteren Rand (5) der Seitenwand (2) aufweist.

6. Faltbecher nach einem der Ansprüche 1 bis 5, bei der die Bodenwand (13) an mindestens einer Seite eine über eine seitliche Faltlinie (14.1) angelenkte Faltlasche (15.1) aufweist, die im aufgerichteten Zustand des Faltbechers nach oben geklappt ist und an der Innenseite der Seitenwand (2) anliegt.

7. Faltbecher nach Anspruch 6, bei dem die Bodenwand (13) die Faltlasche (15.1) an einer Seite aufweist, die der über die erste horizontale Faltlinie (12) an die Seitenwand (2) angelenkten Seite gegenüberliegt.

8. Faltbecher nach Anspruch 6 oder 7, der Faltlaschen (15.2, 15.3) an den beiden Seiten der Bodenwand (13) aufweist, die an die Seite angrenzen, die der über eine erste horizontale Faltlinie (12) mit der Seitenwand (2) verbundenen Seite gegenüberliegt.

9. Faltbecher nach einem der Ansprüche 1 bis 8, bei dem der untere Rand (5) sechs Ecken (6.1 bis 6.6) und sechs geradlinige Seiten (4.1 bis 4.6) aufweist.

10. Faltbecher nach einem der Ansprüche 1 bis 9, bei dem die Seitenwand (2) neben dem oberen Rand (3) diametral einander gegenüberliegende Öffnungen (24.1, 24.2) aufweist.

11. Faltbecher nach einem der Ansprüche 1 bis 10, der einen kreisrunden Deckel (28) aufweist, der vom Umfang radial nach außen vorstehende Steckzungen (29.1, 29.2) aufweist, die in die Öffnungen (24.1, 24.2) der Seitenwand (2) eingesetzt sind.

12. Faltbecher nach einem der Ansprüche 1 bis 11, bei dem der Deckel (28) zwei voneinander beanstandete Eingriffslöcher (30.1, 30.2) aufweist.

13. Faltbecher nach Anspruch 12, bei dem die Eingriffslöcher (30.1, 30.2) jeweils durch eine kreisbogenförmige Ausstanzung (31.1, 31.2) und eine vom einen Ende zum anderen Ende der Ausstanzung sich erstreckende und mit einer innerhalb der Ausstanzung angeordneten Eingriffslasche (32.1, 32.2) verbundene obere Faltlinie (33.1, 33.2) gebildet sind.

## Claims

1. A collapsible cardboard cup, comprising a peripheral side wall (2) with a circular upper edge (3) which surrounds an upper opening (26), a multi-cornered lower edge (5) with rectilinear sides (4.1 to 4.6) between the corners (6.1 to 6.6) which surrounds a lower opening (27), first vertical fold lines (7.1 to 7.4) starting from the corners (6.1, 6.3, 6.4, 6.6) and extending in the direction of the upper edge (3) over part of the height of the side wall (2), two diametrically opposing second vertical fold lines (8.1, 8.2) which extend in each case from a corner (6.2, 6.5) on the lower edge (5) vertically upwards to the upper edge (3) of the side wall (2), and a bottom with at least one bottom wall (13) which is connected via a first horizontal fold line (12) to a rectilinear side (4.4) of the lower edge (5) and at least one bottom flap (17) holding the bottom wall (13) in horizontal orientation in the lower opening (27), wherein
the collapsible cup has lateral bottom flaps (20.1 to 20.4), which are connected via third horizontal fold lines (19.1, 19.2, 19.3, 19.4), on the lower edge (5) on the rectilinear sides (4.2, 4.3, 4.5, 4.6) which are adjacent to the second vertical fold lines (8.1, 8.2), wherein one lateral bottom flap (20.1, 20.3) of two respectively adjacent lateral bottom flaps (20.1 to 20.4) is connected to a connecting flap (22.1, 22.2) via a diagonal fold line (21.1, 21.2) which is inclined at an angle of 45° to the third horizontal fold line, which connecting flap is adhesively bonded to the adjacent lateral bottom flap (20.2, 20.4), whereby the lateral bottom flaps (20.1 to 20.4) in the folded state are folded around the diagonal fold lines (21.1, 21.2) and in the erected state are folded into the lower opening (27) around the third horizontal fold lines (19.1 to 19.4), **characterized in that**
the lateral bottom flaps (20.2, 20.3) which are arranged adjacent to the first horizontal fold line (12) have lugs (23.1, 23.2) which protrude on the sides facing one another adjacent to the third horizontal fold lines (19.2, 19.3) and which are arranged below the bottom wall (13) in the erected state of the collapsible cup.

2. The collapsible cup according to claim 1, wherein the side wall (2) has an arcuate fold line (9.1, 9.2, 9.3, 9.4) on both sides of every second vertical fold line (8.1, 8.2), which arcuate fold lines extend in each case from a lower end to an upper end of a second vertical fold line (8.1, 8.2), whereby in an erected position the side wall (2) can be stabilized inwardly into a concave shape by pushing the side wall regions (10.1, 10.2) defined by the arcuate fold lines.

3. The collapsible cup according to claim 1 or 2, which has an automatic bottom which comprises the bottom wall (13) and a bottom flap (17) which is connected via a second horizontal fold line (16) to a rectilinear side (4.1) of the lower edge (5) and which, by erecting the collapsible cup, can be erected into a horizontal orientation covering the lower opening (27).

4. The collapsible cup according to claim 3, wherein the automatic bottom comprises the bottom flap (17) which is connected via the second horizontal fold line (16) to the rectilinear side (4.1) of the lower edge (5) which opposes the rectilinear side (4.4) of the lower edge (5) to which the bottom wall (12) is connected via the first horizontal fold line (12), wherein the bottom flap (17) is subdivided into a distal and a proximal flap portion (17.2, 17.1) by a central fold line (18) which runs parallel to the second horizontal fold line (16), wherein the distal flap portion (17.2) is adhesively bonded to the lower face of the bottom wall (13) and the proximal flap portion (17.1) is not adhesively bonded to the lower face of the bottom wall (13), whereby in the state of the collapsible cup lying flat, the bottom wall (13) is folded around the first horizontal fold line (12) against the inner face of the one side wall portion (2.2) and the proximal flap portion (17.1) is folded around the second horizontal fold line (16) against the inner face of the other side wall portion (2.1) and in the erected state the bottom wall (13) and the bottom flap (17) are folded into the lower opening (27) around the first and second horizontal fold lines (12, 16).

5. The collapsible cup according to one of claims 1 to 4, wherein the bottom wall (13) has a multi-cornered contour with rectilinear sides corresponding to the lower edge (5) of the side wall (2).

6. The collapsible cup according to one of claims 1 to 5, wherein on at least one side the bottom wall (13) has a folding flap (15.1) which is hinged via a lateral fold line (14.1) and which is flapped upwardly and bears against the inner face of the side wall (2) in the erected state of the collapsible cup.

7. The collapsible cup according to claim 6, wherein the bottom wall (13) has the folding flap (15.1) on a side which opposes the side which is hinged to the side wall (2) via the first horizontal fold line (12).

8. The collapsible cup according to claim 6 or 7, which has folding flaps (15.2, 15.3) on the two sides of the bottom wall (13) which adjoin the side which opposes the side connected to the side wall (2) via a first horizontal fold line (12).

9. The collapsible cup according to one of claims 1 to 8, wherein the lower edge (5) has six corners (6.1 to 6.6) and six rectilinear sides (4.1 to 4.6).

10. The collapsible cup according to one of claims 1 to 9, wherein the side wall (2) has diametrically opposing openings (24.1, 24.2) adjacent to the upper edge (3).

11. The collapsible cup according to one of claims 1 to 10, which has a circular cover (28) which has plug-in tongues (29.1, 29.2) which protrude radially outwardly from the periphery and which are inserted into the openings (24.1, 24.2) of the side wall (2).

12. The collapsible cup according to one of claims 1 to 11, wherein the cover (28) has two engagement holes (30.1, 30.2) which are spaced apart from one another.

13. The collapsible cup according to claim 12, wherein the engagement holes (30.1, 30.2) are formed in each case by a circular arc-shaped stamped-out portion (31.1, 31.2) and an upper fold line (33.1, 33.2) extending from one end to the other end of the stamped-out portion and connected to an engagement flap (32.1, 32.2) arranged inside the stamped-out portion.

## Revendications

1. Gobelet pliant en carton comportant une paroi latérale périphérique (2) avec un bord supérieur circulaire (3), lequel entoure une ouverture supérieure (26), un bord inférieur polygonal (5) avec des côtés rectilignes (4.1 à 4.6) entre les coins (6.1 à 6.6), lequel entoure une ouverture inférieure (27), des premières lignes de pliage verticales (7.1 à 7.4) s'étendant à partir des coins (6.1, 6.3, 6.4, 6.6) en direction du bord supérieur (3) sur une partie de la hauteur de la paroi latérale (2), deux deuxièmes lignes de pliage verticales (8.1, 8.2) diamétralement opposées, lesquelles s'étendent respectivement à partir d'un coin (6.2, 6.5) sur le bord inférieur (5) verticalement vers le haut jusqu'au bord supérieur (3) de la paroi latérale (2), et un fond avec au moins une paroi de fond (13) reliée à un côté rectiligne (4.4) du bord inférieur (5) par une première ligne de pliage horizontale (12) et au moins une patte de fond (17) maintenant la paroi de fond (13) dans une orientation horizontale dans l'ouverture inférieure (27), dans lequel
sur le bord inférieur (5), au niveau des côtés rectilignes (4.2, 4.3, 4.5, 4.6) adjacents aux deuxièmes lignes de pliage verticales (8.1, 8.2), le gobelet pliant présente des pattes de fond latérales (20.1 à 20.4) reliées par des troisièmes lignes de pliage horizontales (19.1, 19.2, 19.3, 19.4), dans lequel une patte de fond latérale (20.1, 20.3) parmi deux pattes de fond latérales (20.1 à 20.4) respectivement adjacentes est reliée, par une ligne de pliage diagonale (21.1, 21.2) inclinée selon un angle de 45° par rapport à la troisième ligne de pliage horizontale, à une patte de liaison (22.1, 22.2) collée avec la patte de fond latérale (20.2, 20.4) adjacente, moyennant quoi, dans l'état replié, les pattes de fond latérales (20.1 à 20.4) sont repliées autour des lignes de pliage diagonales (21.1, 21.2) et sont, dans l'état érigé, pliées dans l'ouverture inférieure (27) autour des troisièmes lignes de pliage horizontales (19.1 à 19.4), **caractérisé en ce que**
les pattes de fond latérales (20.2, 20.3) disposées de façon adjacente à la première ligne de pliage horizontale (12) présentent des nez (23.1, 23.2) faisant saillie à côté des troisièmes lignes de pliage horizontales (19.2, 19.3) sur les côtés tournés les uns vers les autres, lesquels sont disposés sous la paroi de fond (13) dans l'état érigé du gobelet pliant.

2. Gobelet pliant selon la revendication 1, dans lequel la paroi latérale (2) présente une ligne de pliage arquée (9.1, 9.2, 9.3, 9.4) sur les deux côtés de chaque deuxième ligne de pliage verticale (8.1, 8.2), lesquelles s'étendent respectivement à partir d'une extrémité inférieure jusqu'à une extrémité supérieure d'une deuxième ligne de pliage verticale (8.1, 8.2), moyennant quoi la paroi latérale (2) peut être stabilisée vers l'intérieur en une forme concave dans la position érigée par pression des régions de paroi latérale (10.1, 10.2) circonscrites par les lignes de pliage arquées.

3. Gobelet pliant selon la revendication 1 ou 2, lequel présente un fond automatique comportant la paroi de fond (13) et une patte de fond (17) reliée à un côté rectiligne (4.1) du bord inférieur (5) par une deuxième ligne de pliage horizontale (16), lesquelles peuvent être érigées dans une orientation horizontale recouvrant l'ouverture inférieure (27) par érection du gobelet pliant.

4. Boîte pliante selon la revendication 3, dans laquelle le fond automatique comporte la patte de fond (17), laquelle est reliée au côté rectiligne (4.1) du bord inférieur (5) par la deuxième ligne de pliage horizontale (16), lequel est opposé au côté rectiligne (4.4) du bord inférieur (5), auquel la paroi de fond (12) est reliée par la première ligne de pliage horizontale (12), dans laquelle la patte de fond (17) est divisée en une section de patte distale et une section de patte proximale (17.2, 17.1) par une ligne de pliage centrale (18) s'étendant parallèlement à la deuxième ligne de pliage horizontale (16), dans lequel la section de patte distale (17.2) est collée avec le côté inférieur de la paroi de fond (13) et la section de patte proximale (17.1) n'est pas collée avec le côté inférieur de la paroi de fond (13), moyennant quoi, dans l'état à plat du gobelet pliant, la paroi de fond (13) est pliée contre le côté intérieur de l'une des sections de paroi latérale (2.2) autour de la première ligne de pliage horizontale (12) et la section de patte proximale (17.1) est pliée contre le côté intérieur de l'autre section de paroi latérale (2.1) autour de la deuxième ligne de pliage horizontale (16) et, dans l'état érigé, la paroi de fond (13) et la patte de fond (17) sont pliées dans l'ouverture inférieure (27) autour des premières et deuxièmes lignes de pliage horizontales (12, 16).

5. Gobelet pliant selon l'une des revendications 1 à 4, dans lequel la paroi de fond (13) présente un contour polygonal avec des côtés rectilignes correspondant au bord inférieur (5) de la paroi latérale (2).

6. Gobelet pliant selon l'une des revendications 1 à 5, dans lequel la paroi de fond (13) présente une patte de pliage (15.1) articulée à au moins un côté par une ligne de pliage latérale (14.1), laquelle est rabattue vers le haut dans l'état érigé du gobelet pliant et s'applique sur le côté intérieur de la paroi latérale (2).

7. Gobelet pliant selon la revendication 6, dans lequel la paroi de fond (13) présente la patte de pliage (15.1) sur un côté, lequel est opposé au côté articulé à la paroi latérale (2) par la première ligne de pliage horizontale (12).

8. Gobelet pliant selon la revendication 6 ou 7, lequel présente des pattes de pliage (15.2, 15.3) sur les deux côtés de la paroi de fond (13), lesquelles sont adjacentes au côté opposé au côté relié à la paroi latérale (2) par une première ligne de pliage horizontale (12).

9. Gobelet pliant selon l'une des revendications 1 à 8, dans lequel le bord inférieur (5) présente six coins (6.1 à 6.6) et six côtés rectilignes (4.1 à 4.6).

10. Gobelet pliant selon l'une des revendications 1 à 9, dans lequel la paroi latérale (2) présente des ouvertures (24.1, 24.2) diamétralement opposées à côté du bord supérieur (3).

11. Gobelet pliant selon l'une des revendications 1 à 10, lequel présente un couvercle circulaire (28) présentant des languettes (29.1, 29.2) faisant saillie radialement vers l'extérieur à partir du pourtour, lesquelles sont insérées dans les ouvertures (24.1, 24.2) de la paroi latérale (2).

12. Gobelet pliant selon l'une des revendications 1 à 11, dans lequel le couvercle (28) présente deux trous d'engagement (30.1, 30.2) espacés l'un de l'autre.

13. Gobelet pliant selon la revendication 12, dans lequel les trous d'engagement (30.1, 30.2) sont formés respectivement par un découpage en forme d'arc de cercle (31.1, 31.2) et par une ligne de pliage supérieure (33.1, 33.2) s'étendant à partir d'une extrémité vers l'autre extrémité du découpage et reliée à une patte d'engagement (32.1, 32.2) disposée à l'intérieur du découpage.
